# EUROPÄISCHE PATENTSCHRIFT

(11) **EP 0 751 294 B1**
(45) Veröffentlichungstag und Bekanntmachung des Hinweises auf die Patenterteilung: **25.07.2001**
(21) Anmeldenummer: 96109648.4
(22) Anmeldetag: 15.06.1996
(51) Int. Cl.: F03C 1/04, F04B 53/08

(54) **Hydromotor mit Spülventil**
Hydraulic motor with flushing valve
Moteur hydraulique avec une vanne de rincage

(30) Priorität: 21.06.1995 DE 19522448
(43) Veröffentlichungstag der Anmeldung: 02.01.1997
(73) Patentinhaber: Mannesmann Rexroth AG, 97816 Lohr am Main (DE)
(72) Erfinder: Cunningham, Sinclair, Kinghorn, Fife (GB); Wüsthof, Peter, Dr., 97816 Lohr/Main (DE)

(56) Entgegenhaltungen:
- DE-A- 3 926 354
- GB-A- 2 168 436

## Beschreibung

Die Erfindung bezieht sich auf einen Hydromotor, insbesondere auf einen Radialkolbenmotor mit Spülventil nach dem DE-Patent 39 26 354 C2.

Die Aufgabe eines Spülventils besteht darin, den wärmeerzeugenden Teilen des Hydromotors einen ständigen Kühlstrom zuzuführen, um die Temperatur der wärmeerzeugenden Teile zu mindern. Nach dem bekannten Stand der Technik wird durch das Spülventil die niederdruckführende Steuerseite des Hydromotors mit dem Gehäuseraum verbunden, wobei zur Begrenzung der Kühlflüssigkeitsmenge die beiden Austritte des Spülventils Drosselkörper aufweisen. Bei Betrieb des Hydromotors strömt also immer ein Teilstrom der Arbeitsflüssigkeit über das Spülventil zum Gehäuseraum und von dort weiter zum Tank. Dieser Teilstrom muß gemeinsam mit den anfallenden Leckverlusten im Hydromotor und der das Arbeitsmittel liefernden im geschlossenen Kreislauf arbeitenden Hydraulikpumpe durch eine Speisepumpe auf der Niederdruckseite zwischen Hydromotor und Hydraulikpumpe ergänzt werden. Die Speisepumpe muß eine solche Fördermenge liefern, die zur Aufrechterhaltung des Niederdrucks die Leckverluste ausgleicht. Da die Speisepumpe gleichzeitig die Steuerflüssigkeit für ihre eigene Verstellung sowie für die Verstellung der Hydraulikpumpe für den Hydromotor und gegebenenfalls auch für die Verstellung des Hydromotors liefern muß, müssen für deren Bemessung auch noch diese zusätzlichen Verbraucher berücksichtigt werden.

Die Aufgabe der Erfindung besteht nun darin, die Speisepumpe hinsichtlich ihrer Fördermenge zu entlasten, sobald durch Betätigung der Verbraucher oder durch auftretende Drehmomentschwankungen des Hydromotors ein Absinken des an der Speisepumpe eingestellten Niederdruckes auftritt, damit eine möglichst schnelle Wiederherstellung des geforderten Niederdruckes zu erreichen ist. Nach der Erfindung wird dies mit den kennzeichnenden Merkmalen des Patentanspruchs 1 erreicht.

Die Einstellung des Umschaltdruckes für das Ventil zur Verbindung des Niederdruckraumes mit dem Gehäuseraum wird geringfügig kleiner gehalten als die Druckeinstellung der Speisepumpe, so daß beim Absinken des Niederdruckes unter diesen eingestellten Wert das Ventil schließt und damit der Spülflüssigkeitsstrom durch das Gehäuse zum Tank unterbrochen ist. Die damit verbundene Entlastung der Speisepumpe hinsichtlich ihrer Fördermenge gewährleistet einen schnellen Druckaufbau auf der Niederdruckseite auf den geforderten Wert und damit eine schnelle Stabilisierung des gesamten Antriebs- und Steuerungssystems, ohne eine Speisepumpe größerer Nennweite einsetzen zu müssen.

Weitere Einzelheiten der Erfindung ergeben sich aus den Unteransprüchen und werden nachfolgend anhand eines in der Zeichnung dargestellten Ausführungsbeispiels beschrieben.

Die einzige Figur der Zeichnung zeigt einen Axialschnitt eines Mehrhubhydromotors, dessen Gehäuse durch eine erste Gehäusehälfte 1 und eine zweite Gehäusehälfte 2 gebildet ist. Mittels Befestigungsschrauben sind die beiden Gehäusehälften 1, 2 mit der Hubscheibe 3 zu einer festen Einheit vereinigt.

In der ersten Gehäusehälfte 1 ist die Welle 5 durch Wälzlager 6, 7 gelagert. Das gehäuseseitige Ende 8 der Welle 5 ist als Vielkeilwelle ausgebildet und trägt über eine entsprechende Ausnehmung 9 den Rotor. Der Rotor 10 ist als Zylinderblock ausgebildet und weist über seinen Umfang gleichmäßig verteilte Bohrungen 11 auf, die zur Aufnahme der Kolben 12 dienen. Die Kolben 12 sind in ihrem radialen äußeren Bereich mit einer Ausnehmung zur Aufnahme einer Lagerschale 13 und einer zylindrischen Rolle 14 versehen.

Die Rollen 14 stützen sich an einer Kurvenbahn 17 der Hubscheibe 3 ab. Im radial unteren Bereich des Kolbens 12 weist dieser in einer umlaufenden Nut einen Kolbenring 20 als Dichtelement auf. Die von den Bohrungen 11 gebildeten Kolbenräume stehen über axial verlaufende Bohrungen 21 mit ebenfalls axial verlaufenden Steuerbohrungen 22 in einer feststehenden, in der Gehäusehälfte 2 untergebrachten Steuerhülse 24 in Wirkverbindung. Die Steuerhülse 24 ist in Axialrichtung an den Rotor 10 angedrückt, d.h. axial verschiebbar im Gehäuse, aber ansonsten wie erwähnt drehfest angeordnet. Die Steuerhülse 24 begrenzt umlaufende Steuerräume 25, 26, die über bei 125, 126 dargestellten Anschlüssen (auch mit A und B bezeichnet), zur Zu- und Abführung des Arbeitsmittels in Verbindung stehen. Je nach Stellung der Kolbenräume 11 zu den Steuerbohrungen 22 werden diese vom Arbeitsmittel entweder mit Hoch- oder Niederdruck beaufschlagt. Damit wird ein Drehmoment auf den Rotor 10 erzeugt, der dieses über Vielkeilverbindung auf die Antriebswelle bzw. Abtriebswelle 5 nach außen weiterleitet.

Insbesondere dann, wenn der Hydraulikmotor mit großer Leistung gefahren wird, entsteht ein erhöhter Wärmeanfall zwischen den Rollen 14 und den Gleitlagern 13, wodurch die Gleitlager durch örtlich hohe Temperaturen gefährdet sind. Das in der Steuerhülse 24 integrierte Spülventil 50 dient dazu, aus der jeweiligen Niederdruckarbeitsleitung eine dosierte Menge Betriebsmittel in die inneren Räume 66 der Gehäuseteile 1, 2 zum Kühlen der wärmeerzeugenden Teile des Hydraulikmotors zu leiten. Von dort fließt die begrenzte Menge Betriebsmittel weiter zu einem äußeren Leckanschluß 53.

Das Spülventil 50 ist im ganzen parallel zur Längsachse 48 des Hydraulikmotors angeordnet. Im einzelnen weist das Spülventil 50 einen Steuerkolben 56 auf, der in einer Bohrung 57 der Steuerhülse 24 hin und her beweglich angeordnet ist. Der Steuerkolben 56 wird endseitig von Steuerräumen 85, 86 begrenzt, die über Abflachungen 87 an den der Führung des Steuerkolbens dienenden. Kolbenbunden 88, 89 mit dem umlaufenden Steuerräumen 25, 26 über Steuerbohrungen 90, 91 in hydraulischer Verbindung stehen. Die Steuerräume 85, 86 werden von hohlen Schraubkörpern 92, 93, gebildet, die in entsprechende seitliche Ausnehmungen 94, 95 der Steuerhülse 24 eingeschraubt sind. In den Steuerräuemn 85, 86 sind gleichzeitig Zentrierfedern 96, 97 für den Steuerkolben untergebracht. Die Zentrierfedern stützen sich mit dem einen Ende am Boden 92a, 93a der hohlen Schraubkörper und mit ihren anderen Ende über eine Scheibe 98, 99 und Kolbenbunde 100, 101 am Steuerkolben 56 ab, sobald dieser aus der Mittelstellung in eine Schaltstellung verschoben wird. In der Mittelstellung des Steuerkolbens stützen sich die Scheiben 98, 99 an den Bodenflächen der Ausnehmungen 94, 95 für die hohlen Schraubkörper 92, 93 ab und fixieren damit den Steuerkolben in seiner Mittelstellung bzw. Ausgangsstellung.

Bei Inbetriebnahme der Hydromaschine wird der Steuerkolben aus der von den Zentrierfedern 96, 97 festgelegten Ausgangsstellung, in der die Steuerkolbenbunde 102, 103 die Verbindung der Steuerbohrungen 90, 91 zu dem von den Steuerbunden 102, 103 begrenzten Steuerraum 104 in der Führungsbohrung 57 unterbrechen, vom Hochdruck in eine die Verbindung des den Niederdruck führenden umlaufenden Steuerraumes 25, 26 mit dem Steuerraum 104 zwischen den beiden Steuerkolbenbunden 102, 103 herstellende Steuerstellung verschoben und damit über die Verbindungsbohrung 60 und die Axialbohrung 64 der von der Stirnseite 61 der Steuerhülse und von der Abschlußwand 62 der Gehäusehälfte 2 gebildete Raum 63 mit der Niederdruckseite der Hydromaschine verbunden. Dieser Raum 63 ist über ein in der Gehäusehälfte 2 angeordnetes Sitzventil 65 mit dem Gehäuseraum 66 verbindbar. Der Sitzkörper 67 des Sitzventils wirkt mit einer Sitzfläche 68 einer mit dem Raum 63 verbundenen Bohrung 69 zusammen. Diese Bohrung dient gleichzeitig zur Führung einer hülsenförmigen Verlängerung 70 des Sitzkörpers 67. Am dem Raum 63 zugekehrten Ende 71 der Verlängerung 70 ist eine Scheibe 72 mit einer Drosselbohrung 73 eingepreßt. Sitzkörperseitig weist die Verlängerung 70 Radialbohrungen 74 auf, die bei geöffnetem Sitzkörper 67 den Hohlraum 75 der Verlängerung 70 mit dem den Sitzkörper 67 aufnehmenen Ventilraum 76 verbinden. Der Ventilraum 76 ist über eine Bohrung 77 in der Gehäusehälfte 2 mit dem Gehäuseraum 66 verbunden. Nach außen ist der Ventilraum 76 von einer hohlzylindrischen Verschlußschraube 78 abgeschlossen, die gleichzeitig die den Sitzkörper 67 auf die Sitzfläche 68 drückende Druckfeder 79 aufnimmt. Die Vorspannung der Druckfeder 79 ist so gewählt, daß der Sitzkörper 67 die Verbindung des Raumes 63 mit dem Gehäuseraum 66 erst freigibt, wenn der im Raum 63 herrschende Druck annähernd den an der nicht dargestellten Speisepumpe eingestellten Wert erreicht hat. In der Regel sind dies ca. 2 bar Differenz zum eingestellten Wert des Niederdruckes. Bei geöffnetem Sitzkörper 67, dessen Öffnungshub von Anschlagflächen 80, 81 des Sitzkörpers und der Verschlußschraube 78 begrenzt ist, strömt das von der Niederdruckseite der Hydromaschine durch das Spülventil 50 abgezweigte Spülmittel vom Raum 63 über die Drosselbohrung 73 der den Hohlraum 75 der Verlängerung 70 begrenzenden Scheibe 72 in den Hohlraum 75 und von dort über die Radialbohrungen 74 der Verlängerung 70 in den Ventilraum 76 und schließlich weiter über die Bohrung 77 zum Gehäuseraum 66, von wo es nach Spülung bzw. Kühlung der von der Temperatur betroffenen Teile über den Gehäuseauslaß 53 zurück zum Tank strömt. Die Drosselbohrung 73 in der Scheibe 72 legt die Spülflüssigkeitsmenge fest, die von der über das Spülventil 50 auf der Niederdruckseite zum Eingang der Arbeitsmittelquelle zurückströmenden Arbeitsflüssigkeit abgezweigt wird.

Führt beispielsweise der umlaufende Steuerraum 26 Hochdruck, wirkt dieser über die Steuerleitung 91 und die Abflachung 87 am Kolbenbund 89 auch im Steuerraum 86 und verschiebt dort den Steuerkolben 56 gegen die Kraft der Zentrierfeder 90 in Richtung des unter Niederdruck stehenden Steuerraumes 85. In dieser Schaltstellung des Steuerkolben ist der unter Niederdruck stehende umlaufende Steuerraum 25 über die Steuerleitung 90, die Steuerkante 102a des Steuerkolbenbundes 102, den Steuerraum 104, die Verbindungsbohrung 60 und über die Axialbohrung 64 mit dem Raum 63 verbunden. Erreicht der auch im Raum 63 wirkende Niederdruck der Steuerflüssigkeit einen Wert, der der Vorspannkraft der Feder 79 des Ventils 65 entspricht, wird der Schließkörper in Öffnungsrichtung verschoben, so daß die Spülflüssigkeit über die Drosselstelle 73 in den Gehäuseraum 66 strömen kann, dort die wärmeerzeugenden Teile umspült und die aufgenommene Wärme über den Leckflüssigkeitsanschluß 53 zurück in den Tank transportiert. Die Spülflüssigkeitsmenge wird neben dem freien Durchflußquerschnitt der Drosselstelle 73 von der an der Drosselstelle wirkenden Druckdifferenz festgelegt. Sinkt der Niederdruck unter den von der Vorspannung der Schließfeder 79 festgelegten Wert, schließt das Ventil 65 und unterbricht den Spülflüssigkeitsstrom von der Niederdruckseite zum Gehäuseraum 66 solange, bis durch die Speisepumpe dieser eingestellte Druck wieder hergestellt ist. Damit ist mit einer verhältnismäßig kleinzuhaltenden konstanten Fördermenge der Speisepumpe ein schneller Aufbau des gewünschten Niederdruckes zu gewährleisten, wenn dieser infolge auftretender Regelvorgänge oder Drehmomentschwankungen einbricht.

## Patentansprüche

1. Hydromotor, insbesondere Radialkolbenmotor, mit einem Gehäuse (1, 2, 3), in dem ein Rotor (10) drehbar angeordnet ist, mit einem drehfest im Gehäuse (1, 2, 3) angeordneten Steuerteil (24), welches die Arbeitsräume mit Hochdruck- und Niederdruckanschlüssen verbindet, sowie mit einem innerhalb des Gehäuses (1, 2, 3) angeordneten Spülventil (50), wobei Spülflüssigkeit vom jeweiligen Niederdruckanschluß über das Spülventil (50) und über eine stromab des Spülventils (50) angeordnete die Spülflüssigkeitmenge begrenzende Drossel (73) in einen Gehäuseraum (66) und von dort zu einem Leckanschluß (53) strömt,
dadurch gekennzeichnet, daß der Ausgang des Spülventils (50) in einen vom Gehäuseraum (66) getrennten Druckraum (63) mündet, daß der Druckraum (63) mit dem Gehäuseraum (66) über die Drossel (73) und über ein von dem in dem Druckraum (63) herrschenden Druck in Öffnungsrichtung betätigbares und einen Schließkörper (67) aufweisendes Ventil ((65) verbindbar ist und daß der Schließkörper (67) in Schließrichtung von einer Feder (79) mit einer Vorspannung beaufschlagt ist, deren Druckentsprechung geringfügig kleiner ist als der an einer Speisepumpe eingestellte Niederdruck.

2. Hydromotor nach Anspruch 1, dadurch gekennzeichnet, daß das den Druckraum (63) mit dem Gehäuseraum (66) verbindende Ventil (65) stromab der Drossel (73) angeordnet ist.

3. Hydromotor nach Anspruch 1 oder 2, dadurch gekennzeichnet, daß das den Druckraum (63) mit dem Gehäuseraum (66) verbindende Ventil (65) ein Sitzventil ist.

4. Hydromotor nach Anspruch 2 oder 3, dadurch gekennzeichnet, daß der Schließkörper (67) eine in einer Führungsbohrung (69) geführte, hülsenförmige Verlängerung (70) mit einer die Drossel (73) bildenden Bohrung aufweist.

5. Hydromotor nach den Ansprüchen 3 und 4, dadurch gekennzeichnet, daß die hülsenförmige Verlängerung (70) einen einen Hohlraum (75) begrenzenden Boden (72) mit der Drossel (73) und unterhalb der Sitzfläche (68) des Schließkörpers (67) Radialbohrungen (74) aufweist, die in geöffneter Position des Schließkörpers (67) die über die Drossel (73) in den Hohlraum (75) einströmende Spülflüssigkeit in den Gehäuseraum (66) weiterleiten.

## Claims

1. A hydraulic motor, in particular a radial piston motor, with a housing (1, 2, 3) in which is rotatably arranged a rotor (10), with, arranged non-rotatably in the housing (1, 2, 3), a control part (24) which connects the working chambers with high pressure and low pressure connections, as well as with a flushing valve (50) arranged within the housing (1, 2, 3), whereby flushing fluid flows from the low pressure connection in each case through the flushing valve (50) and through a throttle (73) limiting the flushing fluid flow and arranged downstream of the flushing valve (50) in a housing chamber (66) and from there to a leakage connection (53),
characterized in that the outlet of the flushing valve (50) debouches into a pressure chamber (63) separate from the housing chamber (66), that the pressure chamber (63) can be connected via the throttle (73) and via a valve (65) being actuatable in the opening direction by means of a pressure prevailing in the pressure chamber (63) and having a closing body (67), and that the closing body (67) is biased with a preload in the closing direction by a spring (79), the pressure equivalent of which is slightly lower than the low pressure set at a feeder pump.

2. A hydraulic motor according to Claim 1, characterized in that the valve (65) connecting the pressure chamber (63) with the housing chamber (66) is arranged downstream of the throttle (73).

3. A hydraulic motor according to Claim 1 or 2, characterized in that the valve (65) connecting the pressure chamber (63) with the housing chamber (66) is a seat valve.

4. A hydraulic motor according to Claim 2 or 3, characterized in that the closing body (67) has, guided in a guide bore (69), a sleeve-shaped extension (70) with a bore forming the throttle (73).

5. A hydraulic motor according to Claims 3 and 4, characterized in that the sleeve-shaped extension (70) comprises a bottom (72) limiting a cavity (75), the bottom (72) comprising the throttle (73) and radial bores (74) below the seating surface (68) of the closing body (67), the said radial bores (74), in the open position of the closing body (67), conducting the flushing fluid flowing into the cavity (75) through the throttle (73) and into the housing chamber (66).

## Revendications

1. Un moteur hydraulique, en particulier un moteur hydraulique à pistons radiaux, doté d'un corps (1, 2, 3), à l'intérieur duquel est disposé un rotor (10) de façon à pouvoir tourner, doté d'un élément (24) de commande, qui est disposé dans le corps (1, 2, 3) de façon à ne pas pouvoir tourner et qui raccorde les chambres de travail à des raccords de haute et de basse pression, ainsi que doté d'une valve (50) de rinçage disposée à l'intérieur du corps (1, 2, 3), cependant que du fluide de rinçage s'écoule à partir du raccord de basse pression correspondant, en passant par la valve (50) de rinçage et par une valve (73) d'étranglement, laquelle est disposée en aval de la valve (50) de rinçage et laquelle limite le débit du fluide de rinçage, en affluant dans une chambre (66) du corps et en s'évacuant de là vers un raccord (53) d'huile de fuite,
**caractérisé en ce que** la sortie de la valve (50) de rinçage débouche dans une chambre (63) de pression, laquelle est distincte de la chambre (66) de corps, que la chambre (63) de pression peut être raccordée à la chambre (66) de corps au travers de la valve (73) d'étranglement et au travers d'une valve (65), laquelle peut être actionnée dans le sens de son ouverture par la pression régnant dans la chambre (63) de pression et laquelle présente un élément (67) de fermeture, et que l'élément (67) de fermeture est soumis, dans le sens de sa fermeture, à la force exercée par un ressort (79), lequel est soumis à une précontrainte, dont la pression correspondante est légèrement inférieure à la basse pression, telle qu'elle est calibrée au niveau d'une pompe de gavage.

2. Un moteur hydraulique conforme à la revendication n°1, **caractérisé en ce que** la valve (65), qui raccorde la chambre (63) de pression à la chambre (66) de corps, est disposée en aval de la valve (73) d'étranglement.

3. Un moteur hydraulique conforme à la revendication n°1 ou n°2, **caractérisé en ce que** la valve (65), qui raccorde la chambre (63) de pression à la chambre (66) de corps, est une valve à clapet.

4. Un moteur hydraulique conforme à la revendication n°2 ou n°3, **caractérisé en ce que** l'élément (67) de fermeture présente un prolongement (70) en forme de douille, lequel est guidé dans un alésage (69) de guidage et lequel présente un alésage constituant la valve (73) d'étranglement.

5. Un moteur hydraulique conforme aux revendications n°3 et n°4, **caractérisé en ce que** le prolongement (70) en forme de douille présente un fond (72), qui délimite une cavité (75) avec la valve (73) d'étranglement, et présente, sous la surface (68) de siège de clapet de l'élément (67) de fermeture, des alésages (74) radiaux, qui, lorsque l'élément (67) de fermeture est en position ouverte, permettent l'écoulement vers la chambre (66) de corps du fluide de rinçage, lequel afflue dans la cavité (75) par la valve (73) d'étranglement.
